# EUROPÄISCHE PATENTSCHRIFT

(11) **EP 0 672 439 B1**
(45) Veröffentlichungstag und Bekanntmachung des Hinweises auf die Patenterteilung: **25.03.1998**
(21) Anmeldenummer: 95101666.6
(22) Anmeldetag: 08.02.1995
(51) Int. Cl.: A63C 9/08

(54) **Vorrichtung mit zur Abstützung des Skischuhes auf dem Ski dienenden Abstütz- bzw. Bindungsteilen**
Device with brackets or parts of a binding for supporting a ski boot on a ski
Dispositif avec supports d'entretoise ou éléments de fixation pour supporter des chaussures de ski sur le ski

(30) Priorität: 18.02.1994 DE 4405126
(43) Veröffentlichungstag der Anmeldung: 20.09.1995
(73) Patentinhaber: Marker Deutschland GmbH, 82438 Eschenlohe (DE)
(72) Erfinder: Boehm, Alfred, D-82398 Polling (DE); Messerschmidt, Werner, D-82467 Gasmisch-Partenkirchen (DE)
(74) Vertreter: Rotermund, Hanns-Jörg, Dipl.-Phys.

(56) Entgegenhaltungen:
- WO-A-93/15797
- FR-A- 2 553 671
- FR-A- 2 639 242
- US-A- 5 085 453

## Beschreibung

Die Erfindung betrifft eine Vorrichtung zur Abstützung eines Skischuhes auf einem Ski, mit Abstütz- und Bindungsteilen sowie einem mehrteiligen Abstützaggregat, welches den Skischuh etwa in Verlängerung der Tibia des dem Schuh zugeordneten Beines des Skifahrers vertikal auf dem Ski abstützt und das Gewicht des Skiläufers zumindest teilweise in das Skizentrum einleitet.

Bei einer auf der FR-A 2 639 242 bekannten derartigen Vorrichtung kann gemäß Fig. 4 eine Höheneinstellbarkeit des Abstützaggregates vorgesehen, so daß sich die Belastung des Skizentrums durch den Skifahrer einstellen läßt. Allerdings bleibt bei dieser bekannten Konstruktion unberücksichtigt, daß sich der Ski bei der Überfahrt über Bodenwellen u.dgl. mehr oder weniger stark biegt, mit der Folge, daß sich der Abstand zwischen Schuhsohle und Skioberseite im Bereich der Tibia mehr oder weniger stark ändert und dementsprechend nur ein sich ständig ändernder Anteil des Gewichtes des Skifahrers in das Skizentrum eingeleitet werden kann.

Die DE 41 00 327 A1 zeigt eine Bindungsanordnung, welche am Ski mittels einer als Abstützfläche für den Skischuh dienenden Zwischentragplatte angeordnet ist, die ihrerseits unterhalb des Schuhs auf zwei in Skilängsrichtung verstellbaren Abstützelementen ruht. Damit lassen sich die Bereiche, in denen die Last des Skiläufers auf den Ski übertragen wird, vorgeben bzw. verändern.

Die WO 93/15797 zeigt eine Anordnung zur Veränderung der Druckverteilung an einem Ski. Dabei ist zwischen einem die Schuhspitze und einem die Schuhferse halternden Skibindungsteil gemäß einer Ausführungsform eine Kniehebelanordnung vorgesehen, welche einen um eine Skiquerachse nahe des vorderen Bindungsteiles schwenkbaren ersten Hebel und einen um eine Skiquerachse am hinteren Bindungsteil zweiten schwenkbaren Hebel aufweist, der mit dem vorgenannten Hebel nach Art eines Kniegelenkes verbunden ist. Durch einen am erstgenannten Hebel angeordneten Anschlag wird die Gelenkachse des Kniegelenkes immer in einer Lage oberhalb einer die bindungsseitigen Achsen der Hebel enthaltenden Ebene gehalten. Wenn sich der Ski derart durchbiegt, daß die Skienden relativ zur Skimitte nach aufwärts gebogen werden, so wird das Kniegelenk in Aufwärtsrichtung gegen die Schuhsohle gedrückt, mit der Folge, daß sich das Kniegelenk von der Skioberseite entfernt bzw. zu entfernen sucht und auf den Ski eine verstärkte Rückbiegekraft wirkt.

Bei einer weiteren Ausführungsform der WO 93/15797 ist zwischen einem vorderen Skibindungsteil und einem hinteren Skibindungsteil eine gewölbte Blattfeder angeordnet, deren Konkavseite der Skioberseite zugewandt ist. Werden die Skienden gegenüber dem Mittelbereich des Skis in Aufwärtsrichtung gebogen, wird die Wölbung dieser Blattfeder zwangsläufig erhöht, mit der Folge, daß der Mittelbereich der Blattfeder mit erhöhter Kraft gegen die Unterseite der Sohle des in der Bindung gehalterten Skischuhes drückt und wiederum eine erhöhte, der Durchbiegung des Skis entgegenwirkende Kraft erzeugt wird.

Bei beiden in der WO 93/15797 dargestellten Ausführungsformen werden die einer Aufbiegung der Skienden entgegenwirkenden Kräfte von der Blattfeder bzw. der Kniehebelanordnung jeweils unterhalb des Ballen- sowie des Fersenbereiches des Skischuhs auf den Ski übertragen.

Aufgabe der Erfindung ist es, bei einer Anordnung der eingangs angegebenen Art eine von der Durchbiegung des Skis vergleichsweise unabhängige Übertragung eines Gewichtsanteiles des Skifahrers in das Skizentrum zu gewährleisten.

Diese Aufgabe wird erfindungsgemäß dadurch gelöst, daß die Teile des Abstützaggregates bei Durchbiegung des Skis zur Kompensation von dabei auftretenden Änderungen des Abstandes zwischen Skischuh und Skioberseite eine zur Durchbiegung des Skis analoge Verschiebung ausführen, bei der ein den Schuh abstützendes Abstützteil bei Aufwärtsbiegung der Skienden angehoben und bei Abwärtsbiegung der Skienden in Abwärtsrichtung freigegeben wird, derart, daß der Anteil des im Bereich der Tibia auf den Ski übertragenen Gewichtes des Skiläufers bei Durchbiegungen des Skis weitgehend unverändert gehalten wird.

Die Erfindung beruht auf dem allgemeinen Gedanken, den Anteil des im Bereich der Tibia auf den Ski übertragenen Anteil des Gewichtes des Skiläufers zu steuern und/oder diesen Anteil bei Durchbiegungen des Skis weitgehend unverändert zu halten. Damit kann die Verbindung zwischen Skischuh und Ski optimal an die Flexibilität des jeweiligen Skis angepaßt und gleichzeitig eine optimale Verteilung des Bodendruckes des Skis unter Berücksichtigung des Gewichtes des Skifahrers erreicht werden. Insbesondere bleibt der Skidrehpunkt immer im optimalen Bereich.

Durch eine vorgebbare Steifheit bzw. sehr steile Federcharakteristik des Abstützaggregates kann gewährleistet werden, daß die in Abwärtsrichtung wirkenden Gewichtskräfte eine starke Wirkung auszuüben vermögen, wodurch der Bodendruck des Skis im Bereich der Verlängerung der Tibia ein ausgeprägtes Maximum erreichen kann. Wie sich bei Versuchen herausgestellt hat, werden dadurch der Fahrkomfort sowie die Steuerung der Ski beim Skilauf deutlich verbessert.

Wenn der Skifahrer andererseits den Ski entlastet, können keine nennenswerten Verspannungen zwischen den Bindungsteilen und dem Skischuh auftreten. Denn aufgrund der Steifigkeit bzw. der sehr steilen Federcharakteristik des Abstützaggregates nehmen die zwischen dem Abstützaggregat und Skischuhsohle wirkenden Druckkräfte bereits bei geringfügiger Entfernung der Skischuhsohle von der Skioberseite nur noch verschwindende Werte an. Diese Druckkräfte werden also weit vor Aufzehrung des Elastizitätsbereiches der Bindungsteile in Vertikalrichtung völlig vernachlässigbar.

Vorzugsweise kann das in Verlängerung der Tibia angeordnete Pedal einer Skibremse die Abstützung zwischen der Skischuhsohle und der Skioberseite bzw. einem skifesten Teil, z.B. einer Distanzplatte, vermitteln.

Gemäß einer besonders bevorzugten Ausführungsform sind ein der Schuhspitze zugeordnetes und ein der Schuhferse zugeordnetes Bindungsteil jeweils unter Zwischenschaltung einer Distanzplatte, die gegebenenfalls auch integraler Bestandteil der genannten Bindungsteile sein kann, auf dem Ski angeordnet; an der vorderen Distanzplatte ist ein auf der Skioberseite aufliegender, relativ zum Ski in Skilängsrichtung verschiebbarer, zur hinteren Distanzplatte gerichteter Fortsatz angeordnet, dessen Oberseite zumindest unter der Tibia eine in Rückwärtsrichtung des Skis abfallende Rampe bildet, auf der das Abstützorgan bzw. das Pedal der Skibremse aufliegt. Bei dieser Ausführungsform wird ausgenutzt, daß der Fortsatz, welcher lediglich an der vorderen Distanzplatte, d.h. nahe der Schuhspitze, skifest gehaltert ist, relativ zum Ski in Skilängsrichtung verschoben wird, wenn sich der Ski unter Aufwärts- oder Abwärtsbiegung seiner Skienden durchbiegt. Diese Verschiebung beruht darauf, daß die neutrale Faser, welche bei Verbiegung des Skis keine Längenänderung erleidet, einen gewissen Abstand von der Skioberseite hat. Das Maß der genannten Verschiebung wächst mit zunehmender Entfernung von der Schuhspitze an. Da nun das Abstützorgan bzw. das Pedal der Skibremse auf der rampenförmigen Oberseite des Fortsatzes abgestützt ist, kann die Abstandsänderung, welche bei Verbiegungen des Skis zwischen Skischuhsohle und Skioberseite auftritt bzw. aufzutreten sucht, kompensiert werden, mit der Folge, daß insbesondere auch bei Aufwärtsbiegung der Skienden, wenn der Skifahrer den Ski insgesamt stark belastet, erhebliche Kräfte auf die Skioberseite im Bereich der Tibia übertragen werden können. Dementsprechend wird der Bodendruck des Skis auch in derartigen Fahrsituationen im Tibiabereich deutlich erhöht.

Der genannte Fortsatz kann sich bis in eine in der hinteren Distanzplatte angeordnete, in Skilängsrichtung erstreckte Ausnehmung fortsetzen, die den Fortsatz teleskopierbar aufnimmt, wobei teleskopierenden Bewegungen ein - z.B. durch Reibung erzeugter - Dämpfungswiderstand entgegenwirkt.

Im übrigen wird hinsichtlich vorteilhafter Merkmale der Erfindung auf die Ansprüche sowie die nachfolgende Erläuterung bevorzugter Ausführungsformen anhand der Zeichnung verwiesen.

Dabei zeigt
- Fig. 1: eine schematisierte Seitenansicht eines Skis mit erfindungsgemäß ausgebildeter Abstütz- bzw. Bindungsvorrichtung und
- Fig. 2: ein Diagramm, welches die Bodendruckverteilung des Skis in Skilängsrichtung bei verschiedenen Einstellungen wiedergibt.

Gemäß Fig. 1 sind auf einem Ski 1 zur Fixierung eines Skischuhes 2 in grundsätzlich bekannter Weise ein vorderes und ein hinteres Bindungsteil 3 und 4 jeweils unter Zwischenschaltung einer Distanzplatte 5 bzw. 6 angeordnet. Die Distanzplatten 5 und 6 können gegebenenfalls auch integrale Bestandteile der Bindungsteile 3 und 4 sein. Soweit vom Skischuh 2 vertikale Kräfte in Abwärtsrichtung auf den Ski 1 übertragen werden, werden diese Kräfte im Bereich des vorderen Bindungsteiles 3 über den unterhalb der Schuhspitze befindlichen Teil der Distanzplatte 5 übertragen. Im hinteren Bereich des Skischuhes 2 werden in Abwärtsrichtung wirkende Vertikalkräfte auf das Pedal 7 einer vorzugsweise am hinteren Bindungsteil 4 gelagerten, im übrigen nicht näher dargestellten Skibremse übertragen. Das Pedal 7 überträgt diese Kräfte auf einen Abschnitt 6' der hinteren Distanzplatte 6 oder ein dort angeordnetes Abstützelement 8.

Dieses Element kann gegebenenfalls verstellbar sein, so daß die genannten Druckkräfte entweder überwiegend auf das Abstützelement 8 wirken oder zu einem mehr oder weniger großen Anteil auf den Abschnitt 6' der Distanzplatte 6 oder über eine an der Distanzplatte 6 angeordnete Stufe od.dgl. auf den Bereich der Distanzplatte 6 unter dem hinteren Bindungsteil 4 übertragen werden.

Vorzugsweise ruht das Abstützelement 8 auf einem Fortsatz 9, der auf der Skioberseite in Skilängsrichtung verschiebbar aufliegt und an seinem Vorderende fest mit der skifest angeordneten vorderen Distanzplatte 5 verbunden bzw. einstückig mit der Distanzplatte 5 ausgebildet ist. Die Oberseite des Fortsatzes 9 bildet unterhalb des Abstützelementes 8 eine in Skilängsrichtung nach rückwärts abfallende Rampe. Wenn sich also der Fortsatz 9 in Skilängsrichtung verschiebt, so sucht er das Abstützelement 8 anzuheben oder in Abwärtsrichtung freizugeben. Die genannte Längsverschiebung des Fortsatzes 9 tritt auf, wenn sich der Ski 1 unter Aufwärts- oder Abwärtsbiegung der Skienden durchbiegt. Bei Aufwärtsbiegung der Skienden verschiebt sich der Fortsatz 9, insbesondere im Bereich der Rampe unter dem Abstützelement 8, in Skilängsrichtung nach rückwärts. Bei Abwärtsbiegung der Skienden tritt eine Verschiebung in Vorwärtsrichtung auf. Da sich bei Aufwärtsbiegung der Skienden der Mittelbereich des Skis 1 zwischen den Bindungsteilen 3 und 4 aufgrund der in diesem Skibereich auftretenden bogenförmigen Verbiegung etwas von der Schuhsohle entfernt, wird also die Abstandsvergrößerung zwischen Skioberseite und Skischuhsohle durch die Rampe des Fortsatzes 9 kompensiert. Dementsprechend kann auch in dieser Fahrsituation ein erheblicher Anteil des Gewichtes des Skiläufers in Verlängerung der Tibia über das Abstützelement 8 auf den Ski 1 übertragen werden, um den Bodendruck des Skis 1 im Bereich der Tibia auf große Werte zu bringen. Bei Abwärtsbiegung der Skienden sucht sich der Mittelbereich des Skis 1 zwischen den Bindungsteilen 3 und 4 der Skischuhsohle anzunähern. In diesem Falle wird die Abstandsverminderung durch die sich in Skilängsrichtung verschiebende Rampe des Fortsatzes 9 kompensiert, so daß die Biegebewegung des Skis 1 zwangsfrei möglich wird.

Der Fortsatz 9 kann in eine entsprechende, in Skilängsrichtung erstreckte Ausnehmung der hinteren Distanzplatte 6 hineinragen. Die bei Verbiegungen des Skis 1 auftretende Verschiebung des Fortsatzes 9 relativ zur hinteren Distanzplatte 6 kann dann gegen einen Dämpfungswiderstand erfolgen, welcher beispielsweise durch Reibung zwischen dem Fortsatz 9 und Gegenreibflächen an der hinteren Distanzplatte 6 erzeugt werden kann. Auf diese Weise werden Biegebewegungen des Skis 1 gegebenenfalls zusätzlich gedämpft.

Um Biegebewegungen des Skis 1 zwangsfrei zu ermöglichen, muß der Längsabstand zwischen den Bindungsteilen 3 und 4 variabel sein. Dazu ist in grundsätzlich bekannter Weise vorgesehen, das hintere Bindungsteil 4 in Skilängsrichtung beweglich zu haltern und mittels einer sogenannten Anschubfederung in Vorwärtsrichtung gegen den Skischuh 2 zu drängen. Da die Skibremse bei der beschriebenen Ausführungsform am hinteren Bindungsteil 4 gelagert ist, macht sie die genannten Anschubbewegungen des Bindungsteiles 4 mit, so daß das Pedal 7 relativ zum Skischuh 2 in Ruhe bleibt.

Fig. 2 zeigt nun die zwischen Skispitze St und hinteren Skiende Se erreichbare Verteilung des Bodendruckes P eines Skis 1.

Wird der Ski 1 mit seiner Unterseite auf eine ebene Fläche gelegt und mittels eines Stempels od.dgl., der im Skizentrum angreift, auf die ebene Fläche gedrückt, so stellt sich eine Bodendruckverteilung entsprechend der Kurve A ein. Es ergibt sich also ein ausgeprägtes Maximum des Bodendruckes im Bereich der Skimitte, wobei der Bodendruck von den Skienden zum Skizentrum hin progressiv ansteigt.

Wenn die in Fig. 1 dargestellte Abstütz- und Bindungsanordnung auf dem Ski 1 montiert ist und wenn vertikale Abwärtskräfte über den Skischuh 2 auf den Ski 1 ausgeübt werden, der wiederum auf einer ebenen Fläche liegt, so stellt sich eine Bodendruckverteilung entsprechend der Kurve C ein, wenn das Pedal 7 über das Abstützelement 8 wirksam im Bereich der Tibiaachse auf dem Ski 1 abgestützt ist. Die Kurve C ähnelt weitestgehend der Kurve A, lediglich die Abfallflanken beidseitig des mittleren Maximums des Bodendruckes sind etwas flacher.

Wenn dagegen im Bereich der Tibiaachse keine wirksame vertikale Abstützung des Skischuhes 2 auf der Skioberseite vorhanden ist und die Vertikalkräfte lediglich im Bereich der Bindungsteile 3 und 4 in den Ski 1 eingeleitet werden, so stellt sich eine Bodendruckverteilung entsprechend der Kurve B ein. Diese besitzt einen breiten "Kamelhöckerbereich" im Mittelbereich des Skis 1. Dies ist gleichbedeutend damit, daß der Bodendruck des Skis 1 im Bereich der Bindungsteile 3 und 4 vergleichsweise groß und zwischen den Bindungsteilen 3 und 4 vergleichsweise klein ist, jeweils bei Vergleich mit den Kurven A bzw. C.

Durch Verstellung der Abstützung des Skischuhes 2 im Bereich der Tibiaachse lassen sich dann auch Bodendruckverteilungen erreichen, die zwischen den Kurven C und B liegen, d.h. die Kurve B kann dann einen zunehmend schmaleren Mittelbereich mit einem zunehmend höheren mittleren Maximum haben.

## Patentansprüche

1. Vorrichtung zur Abstützung eines Skischuhes (2) auf einem Ski (1), mit Abstütz- und Bindungsteilen (3,4,5,6) sowie einem mehrteiligen Abstützaggregat (7,8,9), welches den Skischuh etwa in Verlängerung der Tibia des dem Schuh zugeordneten Beines des Skifahrers vertikal auf dem Ski abstützt und das Gewicht des Skiläufers zumindest teilweise in das Skizentrum einleitet,
**dadurch gekennzeichnet,**
daß die Teile (7,8,9) des Abstützaggregates bei Durchbiegung des Skis (1) zur Kompensation von dabei auftretenden Änderungen des Abstandes zwischen Skischuhsohle und Skioberseite eine zur Durchbiegung analoge Verschiebung ausführen, bei der das den Schuh abstützende Abstützteil (7) bei Aufwärtsbiegung der Skienden angehoben und bei Abwärtsbiegung der Skienden in Abwärtsrichtung freigegeben wird, so daß der Anteil des im Bereich der Tibia auf den Ski übertragenen Gewichtes des Skiläufers bei Durchbiegungen des Skis weitgehend unverändert bleibt.

2. Vorrichtung nach Anspruch 1,
**dadurch gekennzeichnet,**
daß das Abstützaggregat (7,8,9) verstellbar ist.

3. Vorrichtung nach Anspruch 1 oder 2,
dadurch gekennzeichnet,
daß das in Verlängerung der Tibia angeordnete Pedal (7) einer Skibremse die Abstützung zwischen der Skischuhsohle und der Skioberseite bzw. einem vertikal skifesten Teil (6;9) vermittelt.

4. Vorrichtung nach einem der Ansprüche 1 bis 3,
**dadurch gekennzeichnet,**
daß ein der Schuhspitze zugeordnetes und ein der Schuhferse zugeordnetes Skibindungsteil (3,4) jeweils unter Zwischenschaltung einer Distanzplatte (5,6) auf dem Ski (1) angeordnet sind,
daß an der vorderen Distanzplatte (4) ein auf der Skioberseite aufliegender, relativ zum Ski (1) in Skilängsrichtung verschiebbarer, zur hinteren Distanzplatte (5) gerichteter Fortsatz (9) angeordnet ist, dessen Oberseite zumindest unter der Tibia eine in Rückwärtsrichtung des Skis (1) abfallende Rampe bildet, auf der ein Teil (8) des Abstützaggregats aufliegt.

5. Vorrichtung nach Anspruch 4,
**dadurch gekennzeichnet,**
daß die Distanzplatten (5,6) als integrale Bestandteile der Bindungsteile (3,4) ausgebildet sind.

6. Vorrichtung nach einem der Ansprüche 4 oder 5,
**dadurch gekennzeichnet,**
daß sich der Fortsatz (9) bis in eine in der hinteren Distanzplatte (6) angeordnete, in Skilängsrichtung erstreckte Ausnehmung fortsetzt, die den Fortsatz (9) teleskopierbar aufnimmt, wobei die teleskopierenden Bewegungen ein - z.B. durch Reibung erzeugter - Dämpfungswiderstand entgegenwirkt.

7. Vorrichtung nach einem der Ansprüche 1 bis 6,
**dadurch gekennzeichnet,**
daß am Abstützorgan (7,8,9) verstellbare Abstützelemente angeordnet sind.

8. Vorrichtung nach Anspruch 7,
**dadurch gekennzeichnet,**
daß durch die Verstellung die in Richtung der Tibiaachse wirkenden Kräfte auf unterschiedlich große bzw. in Skilängsrichtung unterschiedlich liegende Bereiche des Skis (1) abgetragen werden.

9. Vorrichtung nach einem Anmsprüche 1 bis 8,
**dadurch gekennzeichnet,**
daß die Skibremse am hinteren Bindungsteil (4) gelagert ist, welches mittels Anschubfederung in Skilängsrichtung gegen den Skischuh (2) gespannt wird.

## Claims

1. Device for supporting a ski boot (2) on a ski (1), with supporting and binding parts (3, 4, 5, 6) and also a multi-part support assembly (7, 8, 9) which supports the ski boot vertically on the ski approximately in prolongation of the tibia of the leg assigned to the boot and introduces the weight of the skier at least partly into the centre of the ski, characterized in that, on bending of the ski (1), the parts (7, 8, 9) of the support assembly, in order to compensate changes in the distance between the ski boot sole and the ski upper side occurring during this, perform a displacement similar to the bending, in which the support part (7) supporting the boot is raised on upward bending of the ski ends and is released in the downward direction on downward bending of the ski ends so that the proportion of the weight of the skier transmitted to the ski in the region of the tibia remains to a great extent unchanged during bending of the ski.

2. Device according to Claim 1, characterized in that the support assembly (7, 8, 9) is adjustable.

3. Device according to Claim 1 or 2, characterized in that the pedal (7) of a ski brake, which pedal is arranged in prolongation of the tibia, provides the support between the ski boot sole and the ski upper side or a part (6; 9) fixed vertically to the ski.

4. Device according to one of Claims 1 to 3, characterized in that a ski binding part (3) assigned to the boot toe and a ski binding part (4) assigned to the boot heel are in each case arranged on the ski (1) with a distance plate (5, 6) being interposed, in that an extension (9) is arranged on the front distance plate (5), which extension lies on the ski upper side, is displaceable relative to the ski (1) in the longitudinal direction of the ski, is directed towards the rear distance plate (6) and the upper side of which forms at least under the tibia a ramp which decends in the backward direction of the ski (1) and on which a part (8) of the support assembly lies.

5. Device according to Claim 4, characterized in that the distance plates (5, 6) are designed as integral components of the binding parts (3, 4).

6. Device according to one of Claims 4 or 5, characterized in that the extension (9) extends into a recess which is arranged in the rear distance plate (6), extends in the longitudinal direction of the ski and receives the extension (9) telescopically, the telescoping movements being counteracted by a damping resistance produced e.g. by friction.

7. Device according to one of Claims 1 to 6, characterized in that adjustable support elements are arranged on the support member (7, 8, 9).

8. Device according to Claim 7, characterized in that the forces acting in the direction of the tibia axis are, by means of the adjustment, carried away to regions of the ski (1) which are of different sizes or in different locations in the longitudinal direction of the ski.

9. Device according to one of Claims 1 to 8, characterized in that the ski brake is mounted on the rear binding part (4) which is tensioned against the ski boot (2) in the longitudinal direction of the ski by means of thrust springing.

## Revendications

1. Dispositif de support d'une chaussure de ski (2) sur un ski (1), comportant des parties de support et de fixation (3, 4, 5, 6) et un ensemble de support en plusieurs parties (7, 8, 9) qui supporte la chaussure de ski verticalement sur le ski à peu près dans le prolongement du tibia de la jambe du skieur associée à cette chaussure, et applique le poids du skieur au moins en partie au centre du ski, caractérisé par le fait que les parties (7, 8, 9) de l'ensemble de support, en cas de flexion du ski (1), exécutent, pour la compensation des variations de la distance entre la semelle de la chaussure de ski et la face supérieure du ski qui ont alors lieu, un déplacement analogue à la flexion lors duquel la partie de support (7) qui supporte la chaussure est soulevée en cas de flexion des extrémités du ski vers le haut et est libérée vers le bas en cas de flexion des extrémités du ski vers le bas, de sorte que la part du poids du skieur transmis au ski dans la zone du tibia reste à peu près inchangée en cas de flexions du ski.

2. Dispositif selon la revendication 1, caractérisé par le fait que l'ensemble de support (7, 8, 9) est mobile.

3. Dispositif selon l'une des revendications 1 et 2, caractérisé par le fait que la pédale (7) d'un frein de ski placée dans le prolongement du tibia sert de médiateur du support entre la semelle de la chaussure de ski et la face supérieure du ski ou une partie (6 ; 9) solidaire verticalement du ski.

4. Dispositif selon l'une des revendications 1 à 3, caractérisé par le fait qu'une partie de fixation de ski (3) associée au bout de la chaussure et une partie de fixation de ski (4) associée au talon de la chaussure sont montées chacune sur le ski (1) avec intercalation d'une plaque d'espacement (5, 6), et que sur la plaque d'espacement avant (5) est prévu un appendice (9) qui est dirigé vers la plaque d'espacement arrière (6), repose sur la face supérieure du ski, est mobile par rapport au ski (1) dans la direction longitudinale de celui-ci, et dont la face supérieure forme au moins sous le tibia une rampe descendant vers l'arrière du ski sur laquelle s'appuie une partie (8) de l'ensemble de support.

5. Dispositif selon la revendication 4, caractérisé par le fait que les plaques d'espacement (5, 6) font partie intégrante des parties de fixation (3, 4).

6. Dispositif selon l'une des revendications 4 et 5, caractérisé par le fait que l'appendice (9) se poursuit jusque dans un évidement allongé dans la direction longitudinale du ski fait dans la plaque d'espacement arrière (6) qui reçoit l'appendice (9) de manière télescopique et dans lequel une résistance d'amortissement (produite par exemple par frottement) s'opposant aux mouvements télescopiques.

7. Dispositif selon l'une des revendications 1 à 6, caractérisé par le fait que sur l'organe de support (7, 8, 9) sont prévus des éléments de support mobiles.

8. Dispositif selon la revendication 7, caractérisé par le fait que par le déplacement des éléments de support, les forces agissant dans la direction de l'axe du tibia sont reportées à des zones du ski (1) de grandeur différente ou situées différemment dans la direction longitudinale du ski.

9. Dispositif selon l'une des revendications 1 à 8, caractérisé par le fait que le frein de ski est monté sur la partie arrière de fixation (4), qui est serrée contre la chaussure de ski (2) par poussée élastique dans la direction longitudinale du ski.
